# EUROPÄISCHE PATENTSCHRIFT

(11) **EP 3 636 851 B1**
(45) Veröffentlichungstag und Bekanntmachung des Hinweises auf die Patenterteilung: **28.07.2021**
(21) Anmeldenummer: 19197825.3
(22) Anmeldetag: 17.09.2019
(51) Int. Cl.: E04F 13/04, E04F 13/06

(54) **PUTZPROFIL**
PLASTER PROFILE
PROFILÉ D'ENDUIT

(30) Priorität: 08.10.2018 DE 102018124774
(43) Veröffentlichungstag der Anmeldung: 15.04.2020
(62) Teilanmeldung aus: 21166405.7
(73) Patentinhaber: Protektorwerk Florenz Maisch GmbH & Co. KG, 76571 Gaggenau (DE)
(72) Erfinder: WILLERSCHEID, Heiner, 77886 Lauf (DE); HARTMANN, Matthias, 76456 Kuppenheim (DE)
(74) Vertreter: Manitz Finsterwald Patent- und Rechtsanwaltspartnerschaft mbB

(56) Entgegenhaltungen:
- EP-A1- 0 789 115
- EP-A1- 0 940 521
- DE-U1- 7 923 703
- DE-U1- 20 113 846
- GB-A- 2 292 582
- US-A- 5 442 886

## Beschreibung

Die vorliegende Erfindung betrifft ein Putzprofil, das sich in eine Längsrichtung erstreckt und einen Eckabschnitt sowie zumindest einen Schenkel umfasst, der sich quer zu der Längsrichtung an den Eckabschnitt anschließt. Dabei kann der Eckabschnitt einen flachen, zumindest bereichsweise geschlossenen Streifen umfassen, der entlang einer parallel zur Längsrichtung ausgerichteten Eckkante umgebogen ist.

Derartige Putzprofile können aufgrund der im Eckabschnitt ausgebildeten Eckkante insbesondere als Eckprofile verwendbar sein. Grundsätzlich können aber auch Dehnfugenprofile, Anschlussprofile, Abschlussprofile, Sockelprofile oder Aufsteckprofile auf diese Weise ausgebildet sein. Dabei ist es bekannt, das Putzprofil insgesamt, also sowohl den Eckabschnitt als auch den einen oder die mehreren Schenkel, die sich an den Eckabschnitt anschließen, aus einem, insbesondere entlang des gesamten Querschnitts durchgehenden, Metallblechstreifen auszubilden, so dass nicht nur die gewinkelten Flächen des Eckabschnitts, sondern auch die jeweiligen daran anschließenden Schenkel als zumindest bereichsweise geschlossene Flächen ausgebildet sind. Damit derartige Putzprofile eingeputzt werden können und der Putz dabei zuverlässig an den Schenkeln haftet und vorzugsweise auch zur Befestigung des Profils an einem Bauelement beitragen kann, müssen diese Flächen in der Regel an ihrer Oberfläche auf spezielle Weise zur Verbesserung der Haftung des Putzes strukturiert und/oder mit Durchbrechungen versehen werden. Durch das Ausbilden der Durchbrechungen entsteht dabei Materialausschuss, der möglichst zu vermeiden ist.

Putzprofile nach dem Oberbegriff des Anspruchs 1 sind beispielsweise aus EP 0 789 115 A1, EP 0 940 521 A1 sowie GB 2 292 582 A bekannt.

Es ist eine Aufgabe der Erfindung, ein Putzprofil der eingangs genannten Art bereitzustellen, das eine gute Verkrallung von Putz zumindest an den Schenkeln des Profils ermöglicht und ressourcenschonend gefertigt werden kann.

Die Aufgabe wird gelöst durch ein Putzprofil mit den Merkmalen des Anspruchs 1. Vorteilhafte Ausführungsformen ergeben sich aus den Unteransprüchen, der vorliegenden Beschreibung sowie den Figuren.

Das erfindungsgemäße Putzprofil erstreckt sich in eine Längsrichtung, wobei es vorzugweise einen bezüglich der Längsrichtung zumindest im Wesentlichen konstanten Querschnitt aufweist. Das Putzprofil umfasst einen Eckabschnitt sowie zumindest einen Schenkel, der sich quer zu der Längsrichtung an den Eckabschnitt anschließt. Insbesondere erstrecken sich der Eckabschnitt und/oder der zumindest eine Schenkel jeweils in Längsrichtung. Im Querschnitt stellt ein jeweiliger Schenkel des Putzprofils insbesondere einen linienförmigen Abschnitt dar, der vorzugsweise einen zumindest im Wesentlichen geraden Verlauf aufweist. Einem solchen Linienabschnitt des Querschnitts entspricht dann ein Flächenabschnitt des Putzprofils, als welcher der Schenkel ausgebildet sein kann. Der Eckabschnitt und jeweilige an den Eckabschnitt anschließende Schenkel sind vorzugsweise grundsätzlich separat voneinander ausgebildete Teile, wobei die Schenkel fest, insbesondere dauerhaft, an dem Eckabschnitt befestigt sind.

Der zumindest eine Schenkel kann insbesondere insofern an den Eckabschnitt anschließen, als er sich bis an einen Rand des Eckabschnitts, jedoch nicht oder zumindest nicht wesentlich darüber hinaus erstreckt. Insbesondere kann ein Rand des Schenkels mit einem Rand des Eckabschnitts verbunden sein. Vorzugsweise geht eine Überlappung zwischen dem Eckabschnitt und dem Schenkel nicht über ein Maß hinaus, das für eine zuverlässige Verbindung des Eckabschnitts mit dem Schenkel angesichts der jeweiligen Struktur und des jeweiligen Materials erforderlich ist. Beispielsweise können der Schenkel und der Eckabschnitt gerade um so viel überlappen, dass dadurch eine Schweißverbindung ermöglicht wird. Je nach Ausbildung des Schenkels und des Eckabschnitts kann aber auch eine stirnseitige Verbindung, z.B. ein stirnseitiges Verschweißen, möglich sein, so dass gar keine Überlappung erforderlich ist. An dem von dem Eckabschnitt wegweisenden Rand des Schenkels schließt sich ferner noch ein Armierungsgewebe an, das weiter unten noch ausführlicher beschrieben wird.

Der Eckabschnitt umfasst einen flachen, zumindest bereichsweise geschlossenen Streifen, der entlang einer parallel zur Längsrichtung ausgerichteten Eckkante umgebogen ist. Der Eckabschnitt kann insbesondere aus diesem Streifen gebildet sein. Bei dem Streifen kann es sich beispielsweise um einen Blechstreifen handeln. Dabei muss der Eckabschnitt an der Eckkante keinen scharfen Knick aufweisen, sondern kann an der Eckkante auch gerundet umgebogen sein. Der Eckabschnitt kann infolge der Umbiegung entlang der Eckkante zumindest zwei gewinkelt, vorzugsweise senkrecht, zueinander ausgerichtete Flächenabschnitte aufweisen, die zumindest bereichsweise, insbesondere vollständig, geschlossen ausgebildet sind. Der Eckabschnitt kann auch mehrfach umgebogen sein, insbesondere entlang mehrerer zueinander paralleler Kanten, durch die der Eckabschnitt in weitere Flächenabschnitte unterteilt wird, die vorzugsweise jeweils ebenfalls zumindest bereichsweise, insbesondere vollständig, geschlossen ausgebildet sind.

Die Eckkante oder ein daran vorgesehener Steg steht vorzugsweise in zumindest eine Richtung senkrecht zur Längsrichtung von dem gesamten übrigen Putzprofil vor. Auf diese Weise ist die Eckkante bzw. der Steg besonders geeignet, als Abzugskante für das Verputzen zu dienen. Der Eckabschnitt kann ferner symmetrisch zu einer die Eckkante umfassenden Spiegelebene ausgebildet sein. Bei dem Putzprofil kann es sich insbesondere um ein Eckprofil, ein Dehnfugenprofil, ein Anschlussprofil, ein Abschlussprofil, ein Sockelprofil oder eine Aufsteckprofil handeln.

Erfindungsgemäß umfasst der zumindest eine Schenkel, insbesondere jeder Schenkel des Putzprofils jeweils, eine flächige Drahtstruktur aus untereinander verbundenen Drähten. Insbesondere kann der jeweilige Schenkel aus einer solchen flächigen Drahtstruktur gebildet sein. Grundsätzlich können dabei an der flächigen Drahtstruktur noch weitere Strukturen vorgesehen sein. Vorzugsweise erstreckt sich die flächige Drahtstruktur aber durchgehend über die gesamte Längserstreckung eines jeweiligen Schenkels. Dabei ist an dem Putzprofil zumindest ein Armierungsgewebe vorgesehen, das teilweise in die Drahtstruktur eines jeweiligen Schenkels integriert ist und in von dem Eckabschnitt weg weisender Richtung über den jeweiligen Schenkel vorsteht. Dabei kann sich das Armierungsgebewebe auch in Längsrichtung über die jeweilige Drahtstruktur hinaus erstrecken und insofern den jeweiligen Schenkel verlängern.

Die flächige Drahtstruktur ersetzt insofern die als zumindest bereichsweise geschlossene Flächen ausgebildeten Schenkel herkömmlicher Putzprofile. Dabei weist die Drahtstruktur, die vorzugsweise keine Bereiche geschlossener Fläche aufweist, aufgrund ihrer Ausbildung aus untereinander verbundenen Drähten zahlreiche Durchgänge auf, durch die hindurch Putz dringen kann, so dass eine besonders umfassende Verkrallung erfolgt, durch die der Putz gut an dem Putzprofil haften und zugleich zu dessen Befestigung an einem Untergrund beitragen kann. Die Durchgänge können dabei einen Flächenanteil von über 50%, vorzugsweise von über 60%, insbesondere von über 70% aufweisen. Zudem kann durch die Ausbildung eines Schenkels als eine Drahtstruktur gegenüber einer geschlossenen Fläche Material eingespart werden, zumal keine Durchbrechungen ausgestanzt werden müssen, so dass kein diesbezüglicher Ausschuss anfällt. Ferner kann in Abhängigkeit von der konkreten relativen Anordnung der untereinander verbundenen Drähte der Drahtstruktur eine vergleichsweise hohe Steifigkeit der Schenkel erreicht werden. Insbesondere fachwerkartige Strukturen mit vielen Dreiecksverbindungen können in dieser Hinsicht vorteilhaft sein. Des Weiteren erfolgt durch eine Drahtstruktur aufgrund der zahlreichen Durchgänge zwischen den Drähten vorteilhafterweise ein geringerer Wärmeübergang als durch eine geschlossene Struktur.

Die Drähte einer jeweiligen Drahtstruktur können als Material beispielsweise ein Metall umfassen. Vorzugsweise sind alle Drähte der Drahtstruktur eines jeweiligen Schenkels, insbesondere die Drähte der Drahtstrukturen aller Schenkel, des Putzprofils aus demselben Material und/oder weisen denselben Durchmesser auf. Dabei weisen die Drähte vorzugsweise jeweils einen kreisrunden Querschnitt auf. Alternativ können zumindest ein oder mehrere Drähte aber auch andere Querschnittsformen, beispielsweise einen quadratischen oder dreieckigen Querschnitt, aufweisen. Die Drähte sind untereinander zumindest punktuell verbunden. Beispielsweise können sich zwei Drähte kreuzen und am Kreuzungspunkt miteinander verschweißt oder auf andere Weise aneinander befestigt sein. Zwei Drähte können auch zumindest abschnittsweise benachbart zueinander verlaufen und entlang eines solchen Abschnitts linear miteinander verschweißt oder auf andere Weise aneinander befestigt sein.

Die Drahtstruktur ist insbesondere insofern flächig, als sie eine zumindest im Wesentlichen flache Form aufweist. Mit anderen Worten kann die flächige Drahtstruktur durch einen gedachten Quader angenähert werden, dessen Flächen an der Drahtstruktur von außen anliegen, wobei der Quader eine sich in die Längsrichtung erstreckende Balkenform hat, deren Querschnitt wesentlich breiter als hoch ist, beispielsweise mit einem Verhältnis der Breite zu der Höhe von mindestens 3:1, vorzugsweise mindestens 5:1.

Gemäß einer Ausführungsform weist das Putzprofil zwei Schenkel auf, die sich an entgegengesetzten Rändern des Eckabschnitts an den Eckabschnitt anschließen. Die Ränder sind vorzugsweise parallel zur Längsrichtung ausgerichtet und insbesondere bezüglich der genannten Eckkante entgegengesetzt, also auf unterschiedlichen Seiten der Eckkante angeordnet. Die zwei Schenkel erstrecken sich vorzugsweise entlang der Längsrichtung und können dabei in einem Winkel von vorzugweise höchstens 90°, insbesondere weniger als 90°, bevorzugt zwischen 50° und 80°, beispielsweise 60°, zueinander ausgerichtet sein. Die zwei Schenkel, insbesondere alle Schenkel des Putzprofils, sofern es noch mehr Schenkel aufweist, können jeweils auf eine der vorstehend oder nachfolgend für den zumindest einen Schenkel beschriebenen Weisen ausgebildet sein.

Gemäß einer weiteren Ausführungsform erstreckt sich die Drahtstruktur nicht über die Eckkante hinweg, vorzugsweise nicht einmal bis zu der Eckkante. Mit anderen Worten können der jeweilige Schenkel und der Eckabschnitt einander zwar zumindest teilweise überlappen. Die Überlappung geht aber nicht so weit, dass die Drahtstruktur des jeweiligen Schenkels dabei die Eckkante erreicht oder sogar überschreitet. Vielmehr ist die Drahtstruktur eines jeweiligen Schenkels von der Eckkante beabstandet.

Wenn das Putzprofil mehrere Schenkel aufweist, ist es ferner bevorzugt, dass die Drahtstrukturen verschiedener Schenkel separat voneinander ausgebildet sind. Vorzugsweise ist bei einem Putzprofil mit mehreren Schenkeln kein Draht sowohl Teil der Drahtstruktur eines der Schenkel als auch zugleich Teil der Drahtstruktur eines anderen der Schenkel des Putzprofils. Insbesondere sind Schenkel beabstandet voneinander angeordnet. Dabei können die Schenkel über den Eckabschnitt miteinander verbunden sein.

Gemäß einer Ausführungsform umfasst die Drahtstruktur zumindest zwei Drähte, die zumindest abschnittsweise parallel zur Längsrichtung oder zumindest zueinander ausgerichtet sind, sowie zumindest einen weiteren Draht, der die genannten zumindest zwei Drähte quer zu ihrer Ausrichtung verbindet. Sofern die genannten zumindest zwei Drähte nicht jeweils als Ganzes parallel zueinander ausgerichtet sind, verbindet der genannte zumindest eine weitere Draht vorzugsweise zueinander parallele Abschnitte dieser Drähte. Die genannten zwei Drähte können insbesondere einen zumindest abschnittsweise, vorzugsweise insgesamt, geraden Verlauf aufweisen. Sie können grundsätzlich aber auch bezüglich eines gebogenen Verlaufs parallel zueinander sein.

Wenn im Folgenden von den zwei Drähten bzw. von dem weiteren Draht die Rede ist, so sind jeweils die genannten zumindest zwei Drähte bzw. der genannte zumindest eine weitere Draht gemeint. Insbesondere sind die zwei Drähte und der weitere Draht nicht als eine Beschränkung der Anzahl auf genau zwei Drähte bzw. genau einen weiteren Draht zu verstehen, sondern es können jeweils auch mehr als die genannten zwei Drähte und als der genannte eine weitere Draht vorgesehen sein.

Der weitere Draht verbindet die zwei Drähte quer, aber nicht unbedingt senkrecht zu deren jeweiliger Ausrichtung bzw. zur Längsrichtung. Der weitere Draht verbindet die zwei Drähte insbesondere insofern, als er einerseits unmittelbar mit dem einen der zwei Drähte und andererseits auch unmittelbar mit dem anderen der zwei Drähte verbunden ist. Diese Verbindung kann z.B. jeweils durch Verschweißen erfolgen oder dadurch, dass die Drähte durch Umbiegen miteinander verhakt sind oder dass ein Draht um den anderen gewickelt ist. Der weitere Draht muss hinsichtlich seiner Länge nicht auf das Verbinden der zwei Drähte beschränkt sein, sondern kann sich einseitig oder beidseitig noch darüber hinaus erstrecken und mit noch anderen Drähten unmittelbar verbunden sein.

Gemäß einer weiteren Ausführungsform weist der genannte zumindest eine weitere Draht einen periodischen räumlichen Verlauf auf und verbindet die genannten zumindest zwei Drähte mehrfach miteinander. Z.B. kann der weitere Draht abwechselnd mit dem einen und mit dem anderen der zwei Drähte oder abwechselnd jeweils zweimal mit dem einen und zweimal mit dem anderen der zwei Drähte verbunden sein. Der periodische räumliche Verlauf kann insbesondere zumindest abschnittsweise sinusartig sein oder nach Art einer Dreiecksfunktion geformt sein. Bei dem periodischen räumlichen Verlauf können sich auch Abschnitte mit geradem Verlauf und Abschnitte mit gebogenem Verlauf regelmäßig abwechseln.

Des Weiteren kann vorgesehen sein, dass die genannten zumindest zwei Drähte eine Ebene definieren, innerhalb deren sie verlaufen, wobei der genannte zumindest eine weitere Draht eine gegenüber der genannten Ebene parallelversetzte weitere Ebene definiert, innerhalb deren er verläuft. Dabei sind die genannten Ebenen nicht im mathematischen Sinn als unendlich dünn zu verstehen, sondern jeweils als eine ebene Schicht mit endlicher Dicke, die vorzugsweise zumindest im Wesentlichen dem jeweiligen Drahtdurchmesser entspricht. Insbesondere kann vorgesehen sein, dass alle Drähte einer jeweiligen Drahtstruktur zumindest im Wesentlichen - insbesondere mit Ausnahme von Bereichen, in denen Drähte aus unterschiedlichen Ebenen unmittelbar miteinander verbunden, z.B. verschweißt, sind - entweder nur in der einen oder nur in der anderen der beiden genannten Ebenen verlaufen. Durch die Drähte können auch mehr als zwei zueinander parallelversetzte Ebenen definiert werden, für die dann Entsprechendes gelten kann. Vorzugsweise umfasst jede Ebene zumindest zwei Drähte. Insbesondere umfasst zumindest eine Ebene zumindest drei Drähte.

Die Drähte einer jeweiligen flächigen Drahtstruktur sind jedoch nicht zwangsläufig darauf beschränkt, jeweils nur in einer Ebene zu verlaufen. Insbesondere können die Drähte einer jeweiligen Drahtstruktur gemäß einer weiteren Ausführungsform auch miteinander verflochten oder verwoben sein. Dabei kann insbesondere vorgesehen sein, dass ein jeweiliger Draht die Ebene wechselt und/oder wechselweise über und unter anderen Drähten geführt wird.

Die Drähte einer jeweiligen flächigen Drahtstruktur können insbesondere insofern untereinander verbunden sein, als jeder Draht der Drahtstruktur mit jedem anderen Draht derselben Drahtstruktur indirekt über einen oder mehrere weitere Drähte derselben Drahtstruktur oder direkt verbunden ist. Grundsätzlich kann sich bereits durch die Geometrie der Drahtstruktur eine Verbindung der Drähte untereinander ergeben, beispielsweise durch Verschlingungen oder Verwicklungen. Vorzugsweise sind die Drähte jedoch nicht oder nicht nur formschlüssig, sondern, zumindest auch, stoffschlüssig untereinander verbunden. Insbesondere können die Drähte untereinander verschweißt sein. Grundsätzlich können die Drähte auch untereinander verlötet oder verklebt sein.

Gemäß einer weiteren Ausführungsform ist an der Eckkante des Eckabschnitts eine Abzugskante für ein Verputzen ausgebildet. In der einfachsten Form wird die Abzugskante direkt durch die Eckkante gebildet. Sie kann aber auch durch eine an der Eckkante ausgebildete Struktur gebildet werden, z.B. durch einen Steg, der sich entlang der Eckkante erstreckt und insbesondere in Richtung einer Winkelhalbierenden des durch das Umbiegen des Eckabschnitts an der Eckkante gebildeten Winkels ausgerichtet sein kann. An der vorstehenden Randkante eines solchen Stegs kann dieser zudem eine verstärkende Struktur aufweisen.

Des Weiteren kann gemäß einer Ausführungsform vorgesehen sein, dass das Putzprofil eine Abdeckung, insbesondere eine Kunststoffabdeckung, aufweist, welche den Eckabschnitt zumindest teilweise abdeckt. Insbesondere kann die Abdeckung zumindest die Eckkante und/oder eine daran ausgebildete Struktur, wie etwa den genannten Steg, abdecken. Die Abzugskante kann dann durch die Abdeckung gebildet werden.

Wie weiter oben bereits erläutert, ist an dem Putzprofil erfindungsgemäß ein Armierungsgewebe vorgesehen, das dadurch an einem jeweiligen Schenkel des Putzprofils befestigt ist, dass es zumindest teilweise in die Drahtstruktur eines jeweiligen Schenkels integriert ist. Dabei kann das Armierungsgewebe beispielsweise insofern in die Drahtstruktur integriert sein, als es zwischen Drähten der Drahtstruktur eingeklemmt ist, insbesondere in Bereichen von Schweißverbindungen zwischen den Drähten und/oder auch im Bereich einer Schweißverbindung zwischen der Drahtstruktur und dem Eckabschnitt. Alternativ oder zusätzlich kann das Armierungsgewebe mit den Drähten auch verwoben sein. An dem Putzprofil können auch mehrere Armierungsgewebe vorgesehen sein, insbesondere an verschiedenen Schenkeln des Putzprofils jeweils ein Armierungsgewebe. Das Armierungsgewebe weist vorzugsweise eine Gitterstruktur aus mehreren, insbesondere senkrecht zueinander angeordneten, Fäden oder Strängen auf. Dabei bilden die Löcher der Gitterstruktur Maschen des Armierungsgewebes. Durch diese Maschen des Armierungsgewebes hindurch kann Putz dringen, so dass das Armierungsgewebe zu einer zuverlässigen Verankerung des Putzprofils im Putz beiträgt.

Wenn die Drahtstruktur zumindest zwei Drähte umfasst, die eine Ebene definieren, sowie zumindest einen weiteren Draht, der eine gegenüber der genannten Ebene parallelversetzte weitere Ebene definiert, kann das Armierungsgebewebe gemäß einer weiteren Ausführungsform zwischen diesen zwei Ebenen angeordnet sein. Drähte, die eine Ebene definieren, verlaufen dabei jeweils innerhalb dieser Ebene. Bei einer derartigen Ausführungsform kann das Armierungsgewebe zwischen zwei Ebenen der Drahtstruktur sozusagen eingebettet oder eingeklemmt sein. Dabei können Drähte aus verschiedenen Ebenen insbesondere an Kreuzungspunkten fest miteinander verbunden, z.B. miteinander verschweißt sein. Eine gesonderte Befestigung des Armierungsgewebes an der Drahtstruktur kann dann überflüssig sein, da es bereits hinreichend durch die Klemmwirkung und/oder dadurch befestigt sein kann, dass Drähte aus verschiedenen Ebenen der Drahtstruktur durch Maschen des Armierungsgewebes hindurch miteinander verbunden sind.

Die Erfindung wird nachfolgend lediglich beispielhaft unter Bezugnahme auf die Figuren weiter erläutert.
- Fig. 1: zeigt einen Ausschnitt eines nicht beanspruchten Putzprofils in einer perspektivischen Darstellung.
- Fig. 2: zeigt denselben Ausschnitt desselben nicht beanspruchten Putzprofils wie Fig. 1 in einer Ansicht von der Seite.
- Fig. 3: zeigt einen Querschnitt durch das in Fig. 1 gezeigte nicht beanspruchte Putzprofil sowie durch einen Eckbereich eines Bauelements, an dem das Putzprofil angeordnet ist.
- Fig.4: zeigt einen Ausschnitt eines weiteren nicht beanspruchten Putzprofils in einer perspektivischen Darstellung.
- Fig. 5: zeigt einen Querschnitt durch das in Fig. 4 gezeigte nicht beanspruchte Putzprofil.
- Fig. 6: zeigt einen Ausschnitt aus einer Ausführungsform eines erfindungsgemäßen Putzprofils in einer perspektivischen Darstellung.
- Fig. 7: zeigt einen Querschnitt durch das in Fig. 6 gezeigte nicht beanspruchte Putzprofil.
- Fig. 8: zeigt einen Ausschnitt einer nicht beanspruchten alternativen Ausbildung eines Putzprofils mit Drahtstruktur und Armierungsgewebe.
- Fig. 9: zeigt einen Querschnitt durch das in Fig. 8 gezeigte nicht beanspruchte Putzprofil.

Die in den Figuren gezeigten Putzprofile 11 erstrecken sich in Längsrichtung L, wobei in den Fig. 1, 2, 4, 6 und 8 jeweils nur ein Ausschnitt der Längserstreckung des jeweiligen Putzprofils 11 gezeigt ist. Das Putzprofil 11 erstreckt sich jeweils beispielsweise über eine Länge von einigen wenigen Metern, z.B. 1,5 m, 2 m, 2,5 m, 3 m oder länger, und kann je nach tatsächlichem Bedarf abgelängt werden. Der gezeigte Abschnitt des jeweiligen Putzprofils 11 steht dabei exemplarisch für die Ausbildung des Putzprofils 11 über seine gesamte Länge. Mit anderen Worten kann sich die dargestellte Ausbildung in Längsrichtung L einseitig oder beidseitig zumindest im Wesentlichen fortsetzen bzw. wiederholen. Dabei ist jeweils der Querschnitt des Putzprofils 11 im Wesentlichen über die gesamte Längserstreckung konstant (vgl. Fig. 3).

Das in den Fig. 1 bis 3 gezeigte nicht beanspruchte Putzprofil 11 umfasst einen Eckabschnitt 13, der sich in Längsrichtung L erstreckt und durch einen Blechstreifen gebildet wird, der entlang einer Eckkante 15 um etwa 90° umgebogen ist. Der Eckabschnitt 13 ist zudem um weitere Kanten 17 so umgebogen, dass er eine laternendachartige Form aufweist. Die Bereiche zwischen der Eckkante 15, den weiteren Kanten 17 und den dazu parallelen Rändern des Eckabschnitts 13 bilden dabei jeweils Flächenabschnitte des Eckabschnitts 13, die jeweils als durchgehend geschlossene Flächen ausgebildet sind. Der Eckabschnitt 13 ist bezüglich einer Spiegelebene, die den an der Eckkante 15 gebildeten Winkel halbiert, symmetrisch ausgebildet. Insbesondere ist das gesamte Putzprofil 11 zu dieser Spiegelebene symmetrisch ausgebildet.

Das Putzprofil 11 umfasst ferner zwei Schenkel 19, die sich jeweils an den Eckabschnitt 13, nämlich an einen jeweiligen parallel zur Eckkante 15 verlaufenden Rand des Eckabschnitts 13, anschließen und dabei an dem jeweiligen Rand mit dem Eckabschnitt 13 fest verbunden sind. Die Schenkel 19 sind jeweils zu dem jeweiligen Flächenabschnitt, der durch den jeweiligen Rand und die dazu nächstliegende Kante 17 begrenzt wird, parallel ausgerichtet, so dass sie ihn flächig fortsetzen.

Die Schenkel 19 werden jeweils durch eine Drahtstruktur gebildet, die drei zur Längsrichtung L parallel verlaufende Drähte 21 umfasst, die regelmäßig voneinander beabstandet sind. Der Rand des Eckabschnitts 13, an dem die Drahtstruktur befestigt ist, ist von dem ihm nächsten dieser Drähte 21 in entsprechender Weise beabstandet. Die zur Längsrichtung L parallelen Drähte 21 liegen in einer Ebene und werden durch einen weiteren Draht 23 untereinander verbunden, der einen periodischen räumlichen Verlauf innerhalb einer zu der genannten Ebene parallelversetzen weiteren Ebene aufweist. Die Drahtstruktur liegt dabei insgesamt vollständig innerhalb dieser beiden Ebenen, durch die somit die flächige Ausbildung des Schenkels definiert wird.

Der Verlauf des weiteren Drahtes 23 ist sinusförmig. Dadurch kreuzt der weitere Draht 23 die zur Längsrichtung L parallelen Drähte 21 mehrfach in regelmäßiger Abfolge, wobei er an den Kreuzungspunkten mit dem jeweiligen Draht 21 verschweißt ist. Die Scheitelpunkte der Sinusform des weiteren Drahtes 23 definieren die Ränder des jeweiligen Schenkels 19 bezüglich dessen Breite quer zur Längsrichtung L. Mit einem dieser Ränder ist der jeweilige Schenkel 19 mit einem jeweiligen Rand des Eckabschnitts 13 verbunden. Dazu ist jeder zweite Scheitelpunkt der Sinusform des weiteren Drahtes 23 am jeweiligen Rand des Eckabschnitts 13 mit diesem verschweißt.

Die beiden Schenkel 19 sind in einem Winkel von etwa 60° zueinander ausgerichtet. Dadurch steht die Eckkante 15 bei einer Anordnung des Putzprofils 11 an einem Eckbereich eines Bauelements 25, an dem zwei Flächen des Bauelements 25 senkrecht aufeinandertreffen, von diesem Eckbereich vor (vgl. Fig. 3). Von dem Winkel zwischen den beiden Schenkeln 19 und deren jeweiliger Breite hängt dabei ab, wie weit die Eckkante 15 von dem Eckbereich des Bauteils 25 vorsteht. Die Eckkante 15 kann als Abzugskante für ein Verputzen des Bauteils 25 genutzt werden, wobei die Stärke der Putzschicht dadurch vorgegeben wird, wie weit die Ecckante 15 vorsteht. Grundsätzlich können die zwei Schenkel 19 auch in einem Winkel von 90° zueinander ausgerichtet sein und dann flächig an den beiden Flächen des Bauelements 25 anliegen. Die Eckkante 15 kann dann aber noch aufgrund der jeweiligen, im vorliegenden Beispiel laternendachartigen, Form des Eckabschnitts 13 vom Eckbereich des Bauelements 25 vorstehen.

Aufgrund der Drahtstrukturen, aus denen die Schenkel 19 gebildet sind, kann Putz einfach durch die Schenkel 19 dringen und den Bereich zwischen dem Putzprofil 11 und dem Bauteil 25 weitgehend ausfüllen. Zudem werden die Schenkel 19 des Putzprofils 11 dabei vom Putz so umgeben, dass eine gute Verkrallung des Putzes mit dem Putzprofil 11 gewährleistet ist. Der Eckabschnitt 13 dagegen umfasst keine Drahtstruktur, sondern ist aus einem zumindest bereichsweise geschlossenen Blechstreifen gebildet. Durch diesen wird im Bereich der Eckkante 15 eine glatte und präzise geformte Ecke definiert, die eine zuverlässige Referenz für das Verputzen des Eckbereichs des Bauteils 25 bereitstellt.

Das in den Fig. 4 und 5 gezeigte nicht beanspruchte Putzprofil 11 unterscheidet sich von dem in den Fig. 1 bis 3 gezeigten nicht beanspruchten Putzprofil 11 zumindest im Wesentlichen lediglich durch die Ausbildung des Eckabschnitts 13. Denn der Eckabschnitt 13 des in den Fig. 4 und 5 gezeigten Putzprofils 11 ist lediglich an einer Eckkante 15, nicht aber noch zusätzlich an weiteren Kanten 17 umgebogen. An der Eckkante 15 ist der Eckabschnitt 13 um etwa 90° umgebogen, so dass der Eckabschnitt 13 dadurch zwei zueinander gewinkelte Flächenabschnitte aufweist. Da sich die Schenkel 19, die jeweils zumindest im Wesentlichen durch eine Drahtstruktur aus untereinander verbundenen Drähten 21, 23 gebildet werden und sich an einen jeweiligen Flächenabschnitt des Eckabschnitts 13 anschließen, jeweils parallel zu dem jeweiligen Flächenabschnitt erstrecken, sind bei dem in Fig. 4 und 5 gezeigten Putzprofil 11 auch die Schenkel 19 in einem Winkel von etwa 90° zueinander ausgerichtet. Grundsätzlich können die Schenkel 19 aber auch bei diesem Putzprofil 11 einen anderen Winkel, z.B. etwa 60°, einschließen.

Die in den Fig. 6 und 7 gezeigte Ausführungsform eines erfindungsgemäßen Putzprofils 11 entspricht weitgehend dem in den Fig. 1 bis 3 gezeigten Putzprofil 11 und weist demgegenüber lediglich ein zusätzliches Armierungsgewebe 27 auf. Beide Schenkel 19 des Putzprofils 11 weisen jeweils ein solches Armierungsgewebe 27 auf. Die Armierungsgewebe 27 sind dabei jeweils in die Drahtstruktur des jeweiligen Schenkels 19 integriert und erstrecken sich jeweils über die gesamte jeweilige Drahtstruktur hinweg (auch wenn sie in Fig. 6 in Längsrichtung L verkürzt dargestellt sind). Zumindest in von dem Eckabschnitt 13 weg weisender Richtung erstreckt sich das Armierungsgewebe 27 auch wie dargestellt über die Drahtstruktur hinaus. Auf diese Weise kann das Armierungsgewebe 27 den jeweiligen Schenkel 19 quer zur Längsrichtung L verbreitern und eine zusätzliche Fläche bieten, an der Putz den Schenkel 19 durchdringen und umgeben kann, so dass eine zusätzliche Verankerung des Putzprofils 11 erreicht wird. Das Armierungsgewebe 27 kann grundsätzlich auch in Längsrichtung L, einseitig ober beidseitig, über die Drahtstruktur, insbesondere über das gesamte übrige Putzprofil 11, vorstehen. In Richtung zur Eckkante 15 hin steht das Armierungsgewebe 27 dagegen vorzugsweise nicht über die Drahtstruktur vor. Somit erstreckt sich das Armierungsgewebe 27, wie auch die Drahtstruktur, nicht über den Eckabschnitt 13, insbesondere nicht über dessen Eckkante 15, hinweg. Dies ist insbesondere in der in Fig. 7 gezeigten Querschnittsdarstellung des Putzprofils 11 zu erkennen.

Das Armierungsgewebe 27 ist bei der in den Fig. 6 und 7 gezeigten Ausführungsform dadurch in die Drahtstruktur eines jeweiligen Schenkels 19 integriert, dass es zwischen verschiedenen Drähten 21, 23 der Drahtstruktur angeordnet ist. Mehrere Drähte 21 verlaufen dabei auf einer Seite des Armierungsgewebes 27, während der zumindest eine weitere Draht 23 auf der entgegengesetzten Seite des Armierungsgewebes 27 verläuft. Auf diese Weise ist das Armierungsgewebe 27 zwischen den Drähten 21 auf der einen Seite und den weiteren Drähten 23 auf der anderen Seite eingeklemmt. Die Drähte 21 auf der einen Seite, die durch ihren Verlauf und/oder ihre Anordnung eine erste Ebene definieren, und der zumindest eine weitere Draht 23 auf der anderen Seite, der durch seinen Verlauf und/oder seine Anordnung eine zweite Ebene definiert, sind dabei durch das Armierungsgewebe 27, nämlich durch Maschen des Armierungsgewebes 27, hindurch miteinander verbunden. Dadurch ist das Armierungsgewebe 27 zwischen zwei den genannten Ebenen der Drahtstruktur entsprechenden Lagen von Drähten 21, 23 sozusagen gefangen.

Das in den Fig. 8 und 9 gezeigte nicht beanspruchte Putzprofil 11 stellt eine zu der genannten erfindungsgemäßen Ausführungsform alternative Möglichkeit der Ausbildung eines Putzprofils 11 mit Drahtstruktur und darin integriertem Armierungsgewebe 27 dar. Die Weise in der das Armierungsgewebe 27 in die Drahtstruktur integriert ist, entspricht dabei der für die in den Fig. 6 und 7 gezeigten Ausführungsform beschriebenen Weise. Im Unterschied zu den vorstehend beschriebenen nicht beanspruchten Putzprofilen 11 der Fig. 1 bis 5 sowie zu dem vorstehend beschriebenen erfindungsgemäßen Putzprofil 11 der Fig. 6 und 7 weist das in den Fig. 8 und 9 gezeigte nicht beanspruchte Putzprofil 11 eine einzelne durchgehende Drahtstruktur auf, die sich über den Eckabschnitt 13 und somit auch über die Eckkante 15 hinweg erstreckt. Die beiden Schenkel 19 umfassen somit unterschiedliche Teile derselben Drahtstruktur. Ferner umfasst auch der Eckabschnitt 13 einen weiteren Teil dieser Drahtstruktur, wie insbesondere in der Querschnittsdarstellung der Fig. 9 zu erkennen ist. Dazu ist die Drahtstruktur, die ansonsten zumindest im Wesentlichen flach und eben ausgebildet ist, entlang der Eckkante 15 um etwa 75° umgebogen, wobei grundsätzlich auch andere Winkel, z.B. 90° oder 60°, zweckmäßig sein können.

Zusätzlich weist der Eckabschnitt 13 eine Abdeckung 29 in Form einer Eckleiste auf, die an der Eckkante 15 auf die Drahtstruktur aufgesetzt ist. Die Abdeckung 29 ist aus Kunststoff, kann aber auch aus Metall oder einem Verbundmaterial gebildet sein, und dient dazu, die Eckkante 15 zu verstärken sowie präzise zu definieren. Insbesondere kann durch die Abdeckung 29 eine Abzugskante für das Verputzen des Putzprofils 11 bereitgestellt werden.

Das Armierungsgewebe 27 ist wie bei der vorstehend beschriebenen Ausführungsform eines erfindungsgemäßen Putzprofils 11 in die Drahtstruktur dadurch integriert, dass es zwischen zwei Lagen der Drahtstruktur gefangen ist. Im vorliegenden Fall werden die beiden Lagen aber jeweils nicht lediglich durch einen, sondern durch mehrere Drähte 21 bzw. mehrere weitere Drähte 23 gebildet, die jeweils eine erste bzw. zweite Ebene der Drahtstruktur definieren. Die Drähte 21 der einen Lage sind dabei parallel zur Längsrichtung L ausgerichtet, während die weiteren Drähte 23 der weiteren Lage einen sinusartigen periodischen Verlauf aufweisen und einander teilweise überkreuzen.

Die jeweilige Drahtstruktur mit integriertem Armierungsgewebe 27 wird hergestellt, indem zunächst die Drähte 21 zueinander in einer ersten Ebene angeordnet werden, so dass sie eine erste Lage der Drahtstruktur bilden; danach das Armierungsgewebe 27 parallel zu der ersten Ebene daran angeordnet, z.B. darauf aufgelegt, wird; und anschließend die weiteren Drähte 23 auf der den Drähten der ersten Lage entgegengesetzten Seite des Armierungsgewebes 27 an diesem angeordnet, z.B. darauf aufgelegt, werden, so dass sie in einer zweiten Ebene liegen und auf diese Weise eine zweite Lage der Drahtstruktur bilden. Schließlich werden die Drähte 21 der ersten Lage mit den weiteren Drähten 23 der zweiten Lage durch das Armierungsgewebe 27 hindurch verbunden, insbesondere verschweißt. Die Lagen und das dazwischen angeordnete Armierungsgewebe 27 sind dabei parallel zueinander ausgerichtet. Dabei kann die Drahtstruktur auch mehr als zwei Lagen aufweisen, die jeweils in entsprechender Weise gebildet sein können. Die Lagen können jeweils auch lediglich einen einzelnen Draht 21, 23 umfassen, wobei der Verlauf dieses Drahtes 21, 23 dann (so wie z.B. der vorstehend genannte sinusartige Verlauf) Richtungsanteile in zwei Raumdimensionen aufweist und auf diese Weise die der jeweiligen Lage entsprechende Ebene definiert.

Eine auf die beschriebene Weise zur Verwendung in einem Putzprofil oder einem sonstigen Bauprofil hergestellte Drahtstruktur ist zunächst flach und eben, kann aber anschließend erforderlichenfalls, insbesondere durch Umbiegen, in eine gewünschte Form gebracht werden. Die in den Fig. 8 und 9 gezeigte Drahtstruktur beispielsweise wurde entlang der Längsrichtung L in ihrer Mitte umgebogen, um dadurch die Eckkante 15 zu bilden. Bei einer verformten Drahtstruktur befinden sich die Drähte 21, 23 einer jeweiligen Lage der Drahtstruktur nicht länger in einer jeweiligen Ebene. Wenn von einer durch Drähte der Drahtstruktur definierten Ebene die Rede ist, ist dies daher bei verformten Drahtstrukturen auf die unverformte Drahtstruktur in ihrer flachen und ebenen Form bezogen zu verstehen.

### Bezugszeichen

- 11: Putzprofil
- 13: Eckabschnitt
- 15: Eckkante
- 17: weitere Kante
- 19: Schenkel
- 21: Draht
- 23: weiterer Draht
- 25: Bauelement
- 27: Armierungsgewebe
- 29: Abdeckung
- L: Längsrichtung

## Patentansprüche

1. Putzprofil (11), das sich in eine Längsrichtung (L) erstreckt, mit einem Eckabschnitt (13) sowie zumindest einem Schenkel (19), der sich quer zu der Längsrichtung (L) an den Eckabschnitt (13) anschließt,
wobei der Eckabschnitt (13) einen flachen, zumindest bereichsweise geschlossenen Streifen umfasst, der entlang einer parallel zur Längsrichtung (L) ausgerichteten Eckkante (15) umgebogen ist, und
wobei der zumindest eine Schenkel (19) eine flächige Drahtstruktur aus untereinander verbundenen Drähten (21, 23) umfasst,
**dadurch gekennzeichnet,**
**dass** an dem Putzprofil (11) zumindest ein Armierungsgewebe (27) vorgesehen ist, das teilweise in die Drahtstruktur eines jeweiligen Schenkels (19) integriert ist und in von dem Eckabschnitt (13) weg weisender Richtung über den jeweiligen Schenkel (19) vorsteht.

2. Putzprofil nach Anspruch 1,
wobei das Putzprofil (11) zwei Schenkel (19) aufweist, die sich an entgegengesetzten Rändern des Eckabschnitts (13) an den Eckabschnitt (13) anschließen.

3. Putzprofil nach Anspruch 1 oder 2,
wobei sich die Drahtstruktur nicht über die Eckkante (15) hinweg erstreckt.

4. Putzprofil nach zumindest einem der vorstehenden Ansprüche, wobei das Putzprofil (11) mehrere Schenkel (19) aufweist und die Drahtstrukturen verschiedener Schenkel (19) separat voneinander ausgebildet sind.

5. Putzprofil nach zumindest einem der vorstehenden Ansprüche, wobei die Drahtstruktur zumindest zwei Drähte (21) umfasst, die zumindest abschnittsweise parallel zur Längsrichtung (L) oder zumindest parallel zueinander ausgerichtet sind, sowie zumindest einen weiteren Draht (23) umfasst, der die genannten zumindest zwei Drähte (21) quer zu ihrer Ausrichtung verbindet.

6. Putzprofil nach Anspruch 5,
wobei der genannte zumindest eine weitere Draht (23) einen periodischen räumlichen Verlauf aufweist und die genannten zumindest zwei Drähte (21) mehrfach miteinander verbindet.

7. Putzprofil nach Anspruch 5 oder 6,
wobei die genannten zumindest zwei Drähte (21) eine Ebene definieren, innerhalb derer sie verlaufen, und wobei der genannte zumindest eine weitere Draht (23) eine gegenüber der genannten Ebene parallelversetzte weitere Ebene definiert, innerhalb derer er verläuft.

8. Putzprofil nach zumindest einem der Ansprüche 1 bis 6,
wobei die Drähte (21, 23) miteinander verflochten oder verwoben sind.

9. Putzprofil nach zumindest einem der vorstehenden Ansprüche, wobei die Drähte (21, 23) untereinander verschweißt sind.

10. Putzprofil nach zumindest einem der vorstehenden Ansprüche, wobei an der Eckkante (15) des Eckabschnitts (13) eine Abzugskante für ein Verputzen ausgebildet ist.

11. Putzprofil nach zumindest einem der vorstehenden Ansprüche, wobei das Putzprofil (11) eine Abdeckung (29), insbesondere eine Kunststoffabdeckung, aufweist, welche den Eckabschnitt (13) zumindest teilweise abdeckt.

## Claims

1. A plaster profile (11), which extends in a longitudinal direction (L), comprising a corner portion (13) and at least one limb (19) which adjoins the corner portion (13) transversely to the longitudinal direction (L), wherein the corner portion (13) comprises a flat, at least regionally closed strip which is bent over along a corner edge (15) aligned in parallel with the longitudinal direction (L), and
wherein the at least one limb (19) comprises an areal wire structure of wires (21, 23) connected to one another,
**characterized in that**
at least one reinforcement fabric (27) is provided at the plaster profile (11), said reinforcement fabric (27) being partly integrated into the wire structure of a respective limb (19) and projecting over the respective limb (19) in a direction facing away from the corner portion (13).

2. A plaster profile in accordance with claim 1,
wherein the plaster profile (11) has two limbs (19) which adjoin the corner portion (13) at opposite margins of the corner portion (13).

3. A plaster profile in accordance with claim 1 or claim 2,
wherein the wire structure does not extend beyond the corner edge (15).

4. A plaster profile in accordance with at least one of the preceding claims, wherein the plaster profile (11) has a plurality of limbs (19) and the wire structures of different limbs (19) are formed separately from one another.

5. A plaster profile in accordance with at least one of the preceding claims, wherein the wire structure comprises at least two wires (21), which are at least sectionally aligned in parallel with the longitudinal direction (L) or are at least aligned in parallel with one another, and at least one further wire (23) which connects said at least two wires (21) transversely to their alignment.

6. A plaster profile in accordance with claim 5,
wherein said at least one further wire (23) has a periodic spatial course and connects said at least two wires (21) to one another a multiple of times.

7. A plaster profile in accordance with claim 5 or claim 6,
wherein said at least two wires (21) define a plane within which they extend, and wherein said at least one further wire (23) defines a further plane which is offset in parallel with respect to said plane and within which said at least one further wire (23) extends.

8. A plaster profile in accordance with at least one of the claims 1 to 6,
wherein the wires (21, 23) are entwined or interwoven with one another.

9. A plaster profile in accordance with at least one of the preceding claims, wherein the wires (21, 23) are welded to one another.

10. A plaster profile in accordance with at least one of the preceding claims, wherein a removal edge for a plastering is formed at the corner edge (15) of the corner portion (13).

11. A plaster profile in accordance with at least one of the preceding claims, wherein the plaster profile (11) has a cover (29), in particular a plastic cover, which at least partly covers the corner portion (13).

## Revendications

1. Profilé pour enduit (11) s'étendant dans une direction longitudinale (L) et comportant une portion d'angle (13) et au moins une branche (19) se raccordant à la portion d'angle (13) transversalement à la direction longitudinale (L),
dans lequel
la portion d'angle (13) comprend une bande plate qui est fermée au moins localement et est repliée le long d'une arête d'angle (15) orientée parallèlement à la direction longitudinale (L), et
ladite au moins une branche (19) présente une structure de fils surfacique constituée de fils interconnectés (21, 23),
**caractérisé en ce que**
au moins un treillis d'armature (27) est prévu sur le profilé pour enduit (11) et est partiellement intégré dans la structure de fils d'une branche respective (19) et fait saillie au-delà de la branche respective (19) dans une direction s'éloignant de la portion d'angle (13).

2. Profilé pour enduit selon la revendication 1,
dans lequel le profilé pour enduit (11) comprend deux branches (19) se raccordant à la portion d'angle (13) au niveau des bords opposés de la portion d'angle (13).

3. Profilé pour enduit selon la revendication 1 ou 2,
dans lequel la structure de fils ne s'étend pas au-delà de l'arête d'angle (15).

4. Profilé pour enduit selon l'une au moins des revendications précédentes, dans lequel le profilé pour enduit (11) comprend plusieurs branches (19), et les structures de fils des différentes branches (19) sont réalisées séparément les unes des autres.

5. Profilé pour enduit selon l'une au moins des revendications précédentes, dans lequel la structure de fils comprend au moins deux fils (21) orientés au moins localement parallèlement à la direction longitudinale (L) ou au moins parallèlement l'un à l'autre, et au moins un autre fil (23) qui relie lesdits au moins deux fils (21) transversalement à leur orientation.

6. Profilé pour enduit selon la revendication 5,
dans lequel ledit au moins un autre fil (23) présente un tracé périodique dans l'espace et relie plusieurs fois lesdits au moins deux fils (21) l'un à l'autre.

7. Profilé pour enduit selon la revendication 5 ou 6,
dans lequel lesdits au moins deux fils (21) définissent un plan à l'intérieur duquel ils s'étendent, et
ledit au moins un autre fil (23) définit un autre plan qui est décalé parallèlement audit plan et à l'intérieur duquel il s'étend.

8. Profilé pour enduit selon l'une au moins des revendications 1 à 6,
dans lequel les fils (21, 23) sont entrelacés ou tissés ensemble.

9. Profilé pour enduit selon l'une au moins des revendications précédentes, dans lequel les fils (21, 23) sont soudés entre eux.

10. Profilé pour enduit selon l'une au moins des revendications précédentes, dans lequel une arête de lissage pour l'enduction est réalisée au niveau de l'arête d'angle (15) de la portion d'angle (13).

11. Profilé pour enduit selon l'une au moins des revendications précédentes, dans lequel le profilé pour enduit (11) présente un recouvrement (29), en particulier un recouvrement en matière plastique, qui recouvre au moins partiellement la portion d'angle (13).
